# EUROPÄISCHE PATENTSCHRIFT

(11) **EP 0 712 717 B1**
(45) Veröffentlichungstag und Bekanntmachung des Hinweises auf die Patenterteilung: **11.08.1999**
(21) Anmeldenummer: 95890189.4
(22) Anmeldetag: 23.10.1995
(51) Int. Cl.: B30B 1/00, B27D 3/00

(54) **Pneumatische Plattenpresse**
Pneumatic platen press
Presse pneumatique à plateaux

(30) Priorität: 18.11.1994 AT 43294
(43) Veröffentlichungstag der Anmeldung: 22.05.1996
(73) Patentinhaber: Steinkogler, Rudolf, A-4531 Kematen/Krems (AT)
(72) Erfinder: Steinkogler, Rudolf, A-4531 Kematen/Krems (AT)
(74) Vertreter: Hübscher, Heiner, Dipl.-Ing.

(56) Entgegenhaltungen:
- WO-A-82/02509
- WO-A-82/02510
- DE-U- 9 307 632
- US-A- 2 363 779

## Beschreibung

Die Erfindung bezieht sich auf eine pneumatische Plattenpresse, bestehend aus einem Rahmengestell mit zwei relativ zueinander beweglichen Druckplatten, von denen die untere, die Auflagerdruckplatte, mittels aufblasbarer, sich über eine Grundplatte am Rahmengestell abstützender Druckschläuche gegen die obere, die Gegendruckplatte, druckbeaufschlagbar ist, wobei die Druckschläuche in wenigstens zwei übereinander angeordneten, durch frei bewegliche Zwischenplatten voneinander getrennten Schlauchkammern liegen.

Pneumatische Plattenpressen dienen zum Furnieren oder Verleimen von Holzteilen, wobei die zueinander relativbeweglich im Rahmengestell eingesetzten Druckplatten die zu verpressenden Gegenstände zwischen sich aufnehmen und zum Aufbringen des Preßdruckes über aufblasbare Druckschläuche druckbeaufschlagbar sind, welche Druckschläuche sich wegen ihres geringen Aufwandes gegenüber Schraubenspindeln oder Hydraulikzylindern als Pressenantrieb vielfach durchgesetzt haben. Die Druckschläuche sind allerdings wegen der vorgegebenen Breite der Druckplatten in ihrem Durchmesser begrenzt, so daß bei einlagig angeordneten Druckschläuchen, wie sie beispielsweise aus der EP-A-0 141 801 oder der US-A-4 258 766 hervorgehen, auch die Hubhöhe der Presse entsprechend beschränkt bleibt. Um die erreichbare Hubhöhe zu vergrößern, wurde bereits vorgeschlagen, die Druckschläuche in wenigstens zwei übereinander angeordneten Schlauchkammern unterzubringen, wodurch wegen der zwei- oder mehrlagig eingesetzten Druckschläuche auch eine entsprechend mehrfache Hubhöhe erreicht werden kann. Die Mehrlagigkeit der über eine gemeinsame Druckluftquelle gespeisten Druckschläuche erfordert jedoch eine sehr große Luftmenge, um den gewünschten Preßdruck aufbauen zu können, die Hubgeschwindigkeiten der Druckplatten bleiben wegen des langsamen Druckaufbaues gering, was vor allem beim Heißpressen zu Fehlverleimungen führen kann, und die zum Pressenbetrieb benötigten großen Luftmengen bedingen aufwendige Drucklufteinrichtungen, die abgesehen von ihrem Aufwand ständig überprüft und hinsichtlich der Einhaltung von Sicherheitsbestimmungen u. dgl. überwacht werden müssen. Ähnliches gilt auch für die aus der NL-A 93 00 503 erkennbare Balgpresse, bei der die Druckschläuche lediglich durch Druckbälge ersetzt werden.

Darüber hinaus ist gemäß der US-A 4 154 272 eine hydraulische Mehrfachpresse mit einer Mehrzahl relativ zueinander beweglicher Druckplatten zum gleichzeitigen Pressen mehrerer Werkstücke bekannt, wobei jeweils zum Öffnen zweier Druckplatten Bälge eingesetzt werden, die sich wahlweise beaufschlagen lassen. Da diese Bälge ausschließlich zum Öffnen der Presse dienen, der eigentliche Preßdruck aber durch Hydrauliktriebe aufgebracht werden muß, ergibt sich hier kein Anhaltspunkt zur Verbesserung einer durch Druckschläuche betätigbaren pneumatischen Plattenpresse.

Der Erfindung liegt daher die Aufgabe zugrunde, diese Mängel zu beseitigen und eine Plattenpresse der eingangs geschilderten Art zu schaffen, die trotz einer gewünscht großen Hubhöhe rationell zu betreiben ist und ein schnelles, einwandfreies Arbeiten erlaubt.

Die Erfindung löst diese Aufgabe dadurch, daß die Druckschläuche in jeder Schlauchkammer unabhängig von denen der anderen Schlauchkammern aufblasbar bzw. entlüftbar sind. Durch diese besonders einfache Maßnahme braucht für den eigentlichen Pressenbetrieb immer nur eine der Schlauchkammern durch-beaufschlagt zu werden, so daß sich die Vorteile einer einlagigen Schlauchpresse, wie geringer Luftbedarf, rascher Druckaufbau und schnelle Hubgeschwindigkeit, wirtschaftlicher Betrieb, höhere Funktionssicherheit ohne aufwendige Überwachungsverpflichtung u. dgl., nutzen lassen. Die übrigen Schlauchkammern dienen hingegen lediglich zur Grundeinstellung der Pressenöffnung, um die Aufnahmeweite der Druckplatten an die jeweiligen Werkstücke anpassen zu können, und werden dementsprechend aufgeblasen oder entlüftet und bleiben dann während des Preßvorganges unverändert. Werden alle Schlauchkammern entlüftet, ergibt sich die größtmögliche Aufnahmeweite, wobei dann für das eigentliche Pressen lediglich eine, vorzugsweise die oberste Schlauchkammer druckbeaufschlagt wird. Erfordert der Preßvorgang eine geringere Aufnahmeweite, werden dementsprechend ein oder mehrere Schlauchkammern aufgeblasen und bleiben auch während des Pressens druckbeaufschlagt, wobei selbstverständlich immer eine der Schlauchkammern der Druckbeaufschlagung der Auflagerdruckplatte für den Preßvorgang vorbehalten sein muß.

Ist für die Druckschläuche jeder Schlauchkammer eine eigene, mit einem Absperrorgan ausgestattete Luftleitung vorgesehen, können die Druckschläuche aller Schlauchkammern über eine gemeinsame Druckluftquelle versorgt werden, wobei die Absperrorgane jeweils für das Aufblasen bzw. Entlüften der zugehörenden Schlauchkammern sorgen. Dabei lassen sich die Absperrorgane händisch oder auch über eine Steuerungseinrichtung automatisch betätigen, so daß ein rationeller und sicherer Preßbetrieb gewährleistet ist.

In der Zeichnung ist eine erfindungsgemäße Plattenpresse beispielsweise an Hand einer schmematischen Seitenansicht näher veranschaulicht.

Eine pneumatische Plattenpresse 1 besteht aus einem Rahmengestell 2 mit einer oberen rahmenfesten Gegendruckplatte 3 und einer unteren heb- und senkbar geführten Auflagerdruckplatte 4. Zur Druckbeaufschlagung der Auflagerdruckplatte 4 sind aufblasbare, sich über eine Grundplatte 5 am Rahmengestell 2 abstützende Druckschläuche 6 vorgesehen, die in drei übereinander liegenden und durch bewegliche Zwischenplatten 7 voneinander getrennten Schlauchkammern 8, 9, 10 angeordnet sind. Für die Druckschläuche 6 jeder Schlauchkammer 8, 9, 10 gibt es eigene Luftleitungen 11, die über ein Absperrorgan 12 zu einer gemeinsamen Druckluftquelle 13 führen.

Aufgrund der jeder Schlauchkammer 8, 9, 10 zugeordneten Luftleitung 11 mit ihrem Absperrorgan 12 ist es möglich, die Druckschläuche 6 jeder Kammer unabhängig von den Druckschläuchen der anderen Schlauchkammern aufzublasen oder zu entlüften, so daß für den Pressenbetrieb nicht alle Schlauchkammern, sondern immer nur eine Schlauchkammer 8, 9, 10 betrieben werden muß. Zum Verpressen niedriger Werkstücke W wird daher die Presse 1 in ihrer Öffnungsweite auf diese Werkstücke eingestellt, indem z. B. die Luftschläuche 6 der beiden unteren Kammern 8, 9 aufgeblasen und in gefülltem Zustand belassen werden. Damit ergibt sich zwischen Auflagerdruckplatte 4 und Gegendruckplatte 3 eine bestimmte, an den Einsatz des Werkstückes Wangepaßte Öffnungsweite und zum Verpressen braucht dann lediglich immer nur die oberste Schlauchkammer 10 durch Aufblasen ihrer Druckschläuche 6 aktiviert zu werden, so daß ein schneller und rationeller Preßvorgang gewährleistet ist.

Sollen höhere Werkstücke verpreßt werden, wird je nach erforderlicher Öffnungsweite zwischen Auflagerplatte 4 und Gegendruckplatte 3 nur die untere oder überhaupt keine der Schlauchkammern luftbefüllt, so daß die Auflagerplatte 4 entsprechend weit absinkt, wobei aber für den eigentlichen Preßvorgang wiederum nur die oberste Schlauchkammer druckbeaufschlagt wird.

## Patentansprüche

1. Pneumatische Plattenpresse (1), bestehend aus einem Rahmengestell (2) mit zwei relativ zueinander beweglichen Druckplatten, von denen die untere, die Auflagerdruckplatte (4), mittels aufblasbarer, sich über eine Grundplatte (5) am Rahmengestell (2) abstützender Druckschläuche (6) gegen die obere, die Gegendruckplatte (3), druckbeaufschlagbar ist, wobei die Druckschläuche (6) in wenigstens zwei übereinander angeordneten, durch frei bewegliche Zwischenplatten (7) voneinander getrennten Schlauchkammern (8, 9, 10) liegen, dadurch gekennzeichnet, daß die Druckschläuche (6) jeder Schlauchkammer (8, 9, 10) unabhängig von denen der anderen Schlauchkammern aufblasbar bzw. entlüftbar sind.

2. Plattenpresse nach Anspruch 1, dadurch gekennzeichnet, daß für die Druckschläuche (6) jeder Schlauchkammer (8, 9, 10) eine eigene, mit einem Absperrorgan (12) ausgestattete Luftleitung (11) vorgesehen ist.

## Claims

1. A pneumatic platen press (1) comprising a frame (2) with two pressure plates movable relative to one another, the lower or supporting pressure plate (4) being pressable against the upper or counterpressure plate (3) by inflatable pressure tubes (6) which bear against the frame (2) via a baseplate (5), wherein the pressure tubes (6) are disposed in at least two superposed chambers (8, 9, 10) separated by freely movable intermediate plates (7), characterised in that the pressure tubes (6) in each chamber (8, 9, 10) can be inflated or vented independently of the tubes in the other chambers.

2. A platen press according to claim 1, characterised in that a separate air pipe (11) equipped with a shut-off means (12) is provided for the pressure tubes (6) in each chamber (8, 9, 10).

## Revendications

1. Presse à plaques (1) pneumatique, constituée d'un bâti formant cadre (2), comportant deux plaques de pressage mobiles l'une par rapport à l'autre, dont la plaque de pressage inférieure, la plaque de pressage d'embase (4), est susceptible d'être sollicitée par une pression au moyen de tuyaux à pression (6) pouvant être gonflés, prenant appui sur une plaque de base (5) se trouvant sur le bâti formant cadre (2), pour se déplacer contre la plaque supérieure, la plaque de contre-pression (3), les tuyaux à pression (6) étant situés en au moins deux chambres à tuyaux (8, 9, 10) disposées l'une au-dessus de l'autre, séparées les unes des autres par des plaques intermédiaires (7) mobiles librement, caractérisée en ce que les tuyaux à pression (6) de chaque chambre à tuyaux (8, 9, 10) peuvent être gonflés et/ou désaérés, indépendamment de ceux des autres chambres à tuyaux.

2. Presse à plaques selon la revendication 1, caractérisée en ce qu'une conduite à air (11) propre, équipée d'un organe d'isolement (12), est prévue pour les tuyaux à pression (6) de chaque chambre à tuyaux (8, 9, 10).
